# FASCICULE DE BREVET EUROPEEN

(11) **EP 0 354 084 B1**
(45) Date de publication et mention de la délivrance du brevet: **15.04.1992**
(21) Numéro de dépôt: 89402031.2
(22) Date de dépôt: 17.07.1989
(51) Int. Cl.: E04C 1/39

(54) **Eléments de corniche en béton**
Gesimselemente aus Beton
Concrete cornice elements

(30) Priorité: 21.07.1988 FR 8809886
(43) Date de publication de la demande: 07.02.1990
(73) Titulaire: SOCIETE DE PREFABRICATION DE MATERIAUX DE CONSTRUCTION SOPREFA, 02220 Braine (FR)
(72) Inventeur: Sicard, Denis, F-02200 Soissons (FR)
(74) Mandataire: Caunet, Jean

(56) Documents cités:
- DE-A- 3 042 584
- DE-U- 8 402 703
- FR-A- 2 570 412
- M.MITTAG: "BAUKONSTRUKTIONSLEHRE" 15ème édition, 1971, pages 30,91,92,174,175, Institut für Bauplanung und Bautechnik, Detmold, D

## Description

La présente invention concerne des éléments de corniche en béton.

La corniche d'une construction, c'est l'ensemble des éléments en forme de moulure et en surplomb que l'on dispose entre le haut d'un mur et le toit de ladite construction.

La corniche est généralement constituée par l'assemblage côte à côte, d'éléments dont la partie d'appui de chacun est prolongée par une partie de corniche s'étendant en surplomb et délimitée par une surface extérieure moulurée, notamment en S.

Conformément à l'invention, la partie d'appui précitée de chaque élément de corniche est une semelle faisant corps avec une paroi frontale délimitée par la surface moulurée précitée et avec une paroi intermédiaire sensiblement verticale, ces parois étant reliées entre elles par une paroi supérieure sensiblement horizontale qui délimite avec la partie marginale de cette semelle entre les parois, une ouverture pour former une corniche creuse.

Par ailleurs, et en combinaison, la longueur et l'épaisseur de la semelle sont déterminées pour assurer l'assise dudit élément de façon que celui-ci posé en équilibre sur un mur n'ait pas tendance à basculer à l'extérieur sous l'action du poids de la partie de corniche précitée s'étendant en surplomb relativement à ce mur.

Suivant une deuxième forme de réalisation, la semelle fait également corps avec une paroi verticale arrière pour constituer avec la paroi intermédiaire un coffrage perdu pour la coulée d'un chaînage, en béton armé notamment.

Suivant une troisième forme de réalisation, la semelle fait également corps avec une paroi verticale arrière faisant elle-même corps avec un prolongement de la paroi supérieure, ces parois, la paroi intermédiaire et la semelle délimitant une deuxième ouverture rendant creuse la partie d'appui précitée.

Avantageusement, dans cette troisième forme de réalisation, des encoches peuvent être ménagées dans la partie arrière de la paroi supérieure pour pouvoir briser celle-ci après moulage de cet élément de corniche qui se présente alors comme l'élément de la deuxième forme de réalisation.

Une encoche peut également être ménagée à la base de la paroi verticale arrière pour pouvoir briser également celle-ci de façon que l'élément de corniche se présente comme celui de la première forme de réalisation.

L'élément de corniche selon la présente invention peut être illustré sur la figure 1. Cette figure illustre un exemple non limitatif quant au détail des formes, un exemple de mise en oeuvre de l'invention. D'autres caractéristiques optionnelles de l'invention apparaîtront dans la description de cet exemple. La figure 1 illustre, en coupe longitudinale, un élément de corniche selon l'invention.

Sur cette figure, on voit que ledit élément moulé en béton est formé de :
- une semelle 1 présentant une face inférieure plane et ayant une épaisseur et une longueur suffisantes pour assurer l'assise de l'élément; c'est dire que les dimensions de la face inférieure 2 et l'épaisseur de ladite semelle sont, d'une part, adaptées au mur sur lequel l'élément est posé et, d'autre part, sont telles que ledit élément n'est pas naturellement entraîné vers un basculement en avant, malgré l'existence de la partie avant de l'élément qui forme un poids en porte à faux,
- deux parois verticales 3 et 4 disposées aux deux extrémités de ladite semelle et perpendiculaires à celle-ci,
- une paroi frontale 5 dont la face extérieure 6 présente en coupe une forme en S (ou une forme moulurée); la partie inférieure de cette paroi frontale est solidaire de ladite semelle et la partie supérieure de cette paroi frontale sera solidaire de la paroi supérieure de l'élément,
- une paroi supérieure 7 de l'élément : cette paroi supérieure est sensiblement un parallélépipède rectangle solidaire, d'une part, de la partie supérieure de la paroi frontale 5 et, d'autre part, des faces supérieures des deux parois verticales 3 et 4. Cette paroi supérieure permet donc de délimiter deux ouvertures 8 et 9; l'ouverture 8 étant délimitée par l'espace entre la face interne de la paroi frontale, la face inférieure de la paroi supérieure et la face avant de la paroi verticale 4; l'ouverture 9 étant délimitée par la face supérieure de la semelle 1, par les faces en regard des parois verticales 3 et 4 et par la face inférieure de la paroi supéieure.

Comme on l'a indiqué, l'élément de corniche selon la présente invention est moulé en une seule pièce.

L'avantage essentiel de l'élément de corniche selon l'invention est que, présentant un aspect classique, il est cependant considérablement allégé par rapport aux éléments correspondants précédemment utilisés.

Mais l'élément de corniche selon l'invention présente également l'avantage, moyennant certains aménagements éventuels, de pouvoir donner naissance à des éléments de corniche dérivés présentant ces propriétés intéressantes.

Les aménagements éventuels sont essentiellement des encoches ménagées dans la partie arrière de la paroi supérieure 7. Cette partie arrière est celle qui forme la paroi supérieure de l'ouverture 9. Ces encoches sont représentées en 10 et 11 sur la figure 1, elles sont disposées sur toute la largeur de l'élément (donc perpendiculairement au plan de coupe de ladite figure 1) et sont soit sur la face supérieure (encoche 10), soit sur la face inférieure (encoche 11) de ladite paroi supérieure.

Ces encoches sont telles qu'elles permettent par un simple choc de détruire cette partie arrière de la paroi supérieure.

On obtient ainsi un nouvel élément de corniche que l'on a représenté, en coupe longitudinale, sur la figure 2.

Sur cette figure, on retrouve tous les éléments constitutifs de l'élément de corniche représenté sur la figure 1 et notamment la semelle, les parois verticales, la paroi frontale et la paroi supérieure 7, cette paroi supérieure étant cependant limitée à sa partie avant, c'est-à-dire à sa partie qui s'étend de la partie supérieure de la paroi frontale jusqu'à la partie supérieure de la paroi verticale 4.

Ce nouvel élément de corniche fait partie intégrante de l'invention quel que soit son mode de fabrication, c'est-à-dire qu'il soit obtenu à partir d'un élément de corniche précédemment décrit, par destruction de la partie arrière de la paroi supérieure ou par moulage direct.

Ce nouvel élément de corniche présente dans le domaine de la construction un avantage substantiel, à savoir qu'il permet d'utiliser l'ouverture 9 (qui ne comporte plus de paroi supérieure) pour réaliser le chaînage du haut du mur sur lequel la corniche sera disposée.

De plus, ce nouvel élément de corniche présente, moyennant certains aménagements, la possibilité de réaliser aisément un troisième élément de corniche. L'aménagement considéré est une encoche 12 ménagée à la partie inférieure de la paroi verticale arrière 3. Cette encoche 12, ménagée sur toute la largeur de l'élément, permet par simple choc sur la paroi arrière 3 de détruire cette paroi.

On obtient ainsi un nouvel élément de corniche que l'on a représenté, en coupe longitudinale, sur la figure 3.

Sur cette figure, on retrouve tous les éléments constitutifs de l'élément de corniche représenté sur la figure 1, à l'exception de la partie arrière de la paroi supérieure 7 et de la paroi verticale arrière 3.

Ce nouvel élément de corniche fait partie intégrante de l'invention quel que soit son mode de fabrication, c'est-à-dire qu'il soit obtenu à partir du nouvel élément de corniche décrit à la figure 1 par destruction, grâce aux encoches, de la partie arrière de la paroi supérieure, d'une part, et de la paroi verticale arrière, d'autre part, ou bien par moulage direct.

Ce nouvel élément de corniche présente dans le domaine de la construction des avantages notables; en effet, la face supérieure de la semelle 1 peut être l'objet de diverses utilisations: par exemple, elle peut être employée comme surface de support pour réaliser un chaînage de plancher ou un chaînage de plafond et elle peut servir de surface réceptrice des éléments qui constitueront le plancher (ou le plafond).

## Revendications

1. Elément de corniche en béton destiné à être posé en haut d'un mur, élément dont la partie d'appui est prolongée par une partie de corniche s'étendant en surplomb et délimité par une surface extérieure moulurée, notamment en S, caractérisé :
- en ce que la partie d'appui précitée est une semelle (1) faisant corps avec une paroi frontale (5) délimitée par la surface moulurée (6) précitée et avec une paroi intermédiaire (4) sensiblement verticale, ces parois étant reliées entre elles par une paroi supérieure (7) sensiblement horizontale qui délimite avec la partie marginale de cette semelle (1) entre les parois (4 et 5), une ouverture (8) pour former une corniche creuse.
- et en ce que la longueur et l'épaisseur de la semelle sont déterminées pour assurer l'assise dudit élément de façon que celui-ci posé en équilibre sur un mur n'ait pas tendance à basculer à l'extérieur sous l'action du poids de la partie de corniche précitée s'étendant en surplomb relativement à ce mur.

2. Elément de corniche selon la revendication 1, caractérisé en ce que la semelle (1) fait également corps avec une paroi verticale arrière (3) pour constituer avec la paroi intermédiaire un coffrage perdu pour la coulée d'un chaînage, en béton armé notamment.

3. Elément de corniche selon la revendication 1, caractérisé en ce que la semelle (1) fait également corps avec une paroi verticale arrière (3) faisant elle-même corps avec un prolongement de la paroi supérieure (7), ces parois (3, 7), la paroi intermédiaire (4) et la semelle (1) délimitant une deuxième ouverture (9) rendant creuse la partie d'appui précitée.

4. Elément de corniche selon la revendication 3, caractérisé en ce que des encoches (10, 11) sont ménagées dans la partie arrière de la paroi supérieure (7) pour pouvoir briser celle-ci après moulage de cet élément de corniche qui est alors conformé selon la revendication 2.

5. Elément de corniche selon la revendication 4, caractérisé en ce qu'une encoche (12) est ménagée à la base de la paroi verticale arrière (3) pour pouvoir briser également celle-ci de façon que l'élément de corniche soit conformé selon la revendication 3.

## Patentansprüche

1. Gesimselement aus Beton zur Anbringung oben auf einer Mauer, dessen Auflageteil durch einen überhängenden und von einer, insbesondere S-förmig, gesickten Außenfläche begrenzten Gesimsteil verlängert ist, dadurch gekennzeichnet:
- daß der Auflageteil eine Sohlplatte (1) ist, die mit einer von der gesickten Oberfläche (6) begrenzten Stirnwand (5) und mit einer im wesentlichen vertikalen Zwischenwand (4) einstückig ausgebildet ist, wobei diese Wände über eine im wesentlichen horizontale obere Wand (7), welche mit dem Randteil dieser Sohlplatte (1) zwischen den Wänden (4 und 5) eine Öffnung (8) zur Bildung eines Hohlgesimses begrenzt, miteinander in Verbindung stehen,
- und daß die Länge und die Dicke der Sohlplatte so festgelegt sind, daß sie den Sitz des Elements auf eine Weise gewährleisten, daß dieses, auf einer Mauer im Gleichgewicht befindlich, unter der Wirkung des Gewichts des in bezug auf diese Mauer überhängenden Gesimsteils nicht nach außen kippen kann.

2. Gesimselement nach Anspruch 1, dadurch gekennzeichnet, daß die Sohlplatte (1) auch mit einer vertikalen hinteren Wand (3) zur Bildung einer verlorenen Schalung mit der Zwischenwand zum Gießen einer Verankerung, insbesondere aus armiertem Beton, einstückig ausgebildet ist.

3. Gesimselement nach Anspruch 1, dadurch gekennzeichnet, daß die Sohlplatte (1) auch mit einer vertikalen hinteren Wand (3) einstückig ausgebildet ist, welche ihrerseits mit einer Verlängerung der oberen Wand (7) einstückig ausgebildet ist, wobei diese Wände (3, 7), die Zwischenwand (4) und die Sohlplatte (1) eine zweite Öffnung (9) begrenzen, die einen hohlen Auflageteil bildet.

4. Gesimselement nach Anspruch 3, dadurch gekennzeichnet, daß Kerben (10, 11) im hinteren Teil der oberen Wand (7) eingearbeitet sind, um diese nach der Formung des Gesimselements brechen zu können, welches dann gemäß Figur 2 geformt ist.

5. Gesimselement nach Anspruch 4, dadurch gekennzeichnet, daß eine Kerbe (12) an der Basis der vertikalen hinteren Wand (3) vorgesehen ist, um auch diese derart brechen zu können, daß das Gesimselement gemäß Figur 3 geformt ist.

## Claims

1. Cornice element in concrete intended to be placed at the top of a masonry or similar wall the bearing portion of which element is continued by a cornice portion extending as an overhang and bounded by a moulded outer surface, notably of S-shape characterized :
- in that the aforementioned bearing portion is a sill (1) forming one piece with a front wall (5) bounded by the aforementioned moulded surface (6) and with a substantially vertical intermediate wall (4), these walls being connected together by a substantially horizontal upper wall (7) which delimits, together with the marginal portion of said sill (1) between the walls (4 and 5), an opening (8) for forming a hollow cornice,
- and in that the length and the thickness of the sill are determined so as to assure the seating of said element in such a manner that when it is placed in equilibrium on top of a wall, it does not have a tendency to tilt towards the outside under the action of the weight of the aforementioned cornice portion extending to overhang the wall on which it rests.

2. Cornice element according to Claim 1, characterized in that the sill (1) is also in one piece with a rear vertical wall (3) to constitute, together with the intermediate wall, a lost formwork for the casting of a tie, especially of reinforced concrete.

3. Cornice element according to Claim 1, characterized in that the sill (1) is also in one piece with a vertical rear wall (3), itself in one piece with a continuation of the upper wall (7), these walls (3, 7), the intermediate wall (4) and the sill (1) delimiting a second opening (9) which makes the aforementioned bearing portion hollow.

4. Cornice element according to Claim 3, characterized in that notches (10, 11) are formed in the rear part of the upper wall (7) to enable this part to be broken away after casting of this cornice element, which is then shaped according to Claim 2.

5. Cornice element according to Claim 4, characterized in that a notch (12) is formed at the base of the vertical rear wall (3) to enable this wall also to be broken away in such a way that the cornice element shall be shaped according to Claim 3.
